# FASCICULE DE BREVET EUROPEEN

(11) **EP 1 118 735 B1**
(45) Date de publication et mention de la délivrance du brevet: **02.05.2003**
(21) Numéro de dépôt: 01440006.3
(22) Date de dépôt: 17.01.2001
(51) Int. Cl.: E04G 9/05, E04G 17/00, E04G 17/06, E04G 19/00

(54) **Dispositif de coffrage en matériau composite**
Schalungsvorrichtung in Verbundmaterial
Shuttering apparatus in composite material

(30) Priorité: 18.01.2000 FR 0000609
(43) Date de publication de la demande: 25.07.2001
(73) Titulaire: Hussor S.A., 68650 Laputroie (FR)
(72) Inventeur: Ahr, Arthur, 68370 Orbey (FR)
(74) Mandataire: Nuss, Pierre

(56) Documents cités:
- EP-A- 0 448 120
- FR-A- 2 425 519
- FR-A- 2 442 936
- FR-A- 2 598 453
- FR-A- 2 648 171
- FR-A- 2 685 026

## Description

La présente invention concerne le domaine de l'industrie du bâtiment et des travaux publics, en particulier le domaine de la fabrication de matériels de chantiers et à pour objet un dispositif de coffrage en matériau composite.

Actuellement le coffrage de murs et de planchers est généralement effectué au moyen, respectivement, de banches et de tables de coffrage.

Ainsi, il existe divers types de banches permettant la réalisation de murs et qui sont généralement constituées par une surface de coffrage proprement dite, par des moyens d'appui au sol et de réglage de la verticalité et par des moyens d'assemblage de banches voisines entre elles.

Ces banches connues sont pourvues, en outre, de dispositifs annexes de sécurité, tels que des passerelles de circulation ou analogues et leurs divers éléments constitutifs sont assemblés par l'intermédiaire de boulons ou de broches.

Les tables de coffrage présentent une certaine analogie, dans leur constitution, avec les banches, seuls les moyens de support et de réglage de leur horizontalité étant différents.

Les faces coffrantes des banches et tables connues sont réalisées, soit en une tôle soudée sur l'infrastructure de support et d'étaiement, soit en panneaux contreplaqués vissés sur ladite infrastructure.

Ces banches et tables de coffrage connues permettent, généralement, l'obtention d'un fini de surface correct lorsque leurs faces coffrantes sont encore relativement nouvelles. Toutefois, ces dernières sont soumises à une usure relativement rapide entraînant une dégradation de leur surface ayant pour conséquence un collage du béton au décoffrage, et donc des difficultés pour réaliser ce dernier. En outre, les imperfections de surface des faces coffrantes entraînent également la nécessité d'un ragréage de la surface correspondante du mur ou du plancher coulé. Enfin, pour éviter un recours fréquent à de tels ragréages de surface, un changement relativement fréquent de la face coffrante est nécessaire, entraînant une immobilisation en conséquence de la banche ou de la table de coffrage et une dépense importante de main-d'oeuvre, qui se répercute sur les frais d'exploitation.

De plus, ces banches et tables de coffrage sont d'un poids unitaire très élevé et la constitution de leur face coffrante ne permet pas une isolation thermique du béton coulé par rapport à l'atmosphère ambiante, ce qui peut être préjudiciable à un durcissement homogène du béton, aussi bien en période de froid qu'en période de grande chaleur.

En outre, le montage de réservations entre les banches connues, en particulier des éléments de moulage d'ouvertures dans les murs, est particulièrement difficile à réaliser et nécessite un outillage spécifique.

Pour obvier à ces inconvénients, il a été proposé, par FR-A-2 648 171, des banches ou tables de coffrage présentant une infrastructure métallique et pourvu d'une face coffrante réalisée en matériau composite. Dans un tel cas, les faces coffrantes sont réalisées sous forme de panneaux sandwichs de relativement faible épaisseur, ces panneaux présentant une face coffrante parfaitement plane et lisse et des couches d'inserts en des matériaux de remplissage relativement rigide, éventuellement alvéolées et permettant l'obtention d'une certaine isolation thermique.

Des banches notamment obtenues conformément au mode de réalisation proposé par ce document permettent, certes, d'améliorer le fini de surface sur une longue durée, mais, cependant, l'incidence, sur le poids total d'une banche, de l'utilisation d'une face coffrante en matériau composite est pratiquement négligeable.

Il a également été proposé d'utiliser directement des panneaux en matière synthétique réalisés par estampage avec une face arrière cloisonnée. Toutefois, de tels panneaux ne sont pas suffisamment rigides pour être utilisés sans moyen d'étaiement métallique habituel et, en outre, ils ne permettent qu'une faible pression de travail.

On connaît également des panneaux de coffrage modulaire comportant deux faces en matière composite qui sont reliées entre elles par une mousse extensible assurant la cohésion de l'ensemble, un certain degré d'isolation ainsi qu'une certaine résistance à la flexion et donc une certaine rigidité.

Toutefois, ces panneaux connus présentent des inconvénients comparables aux panneaux de type sandwich intégrant une ou plusieurs couches de matériaux alvéolaires ou autres. De plus, ces panneaux ne sont, non plus, utilisables seuls pour supporter une poussée horizontale ou une poussée verticale, c'est-à-dire sans moyen d'étaiement sous forme d'une structure ou d'une infrastructure métallique ou analogue.

La présente invention a pour but de pallier ces inconvénients en proposant un dispositif de coffrage en matériau composite permettant d'éviter la mise en oeuvre de moyens supplémentaires de raidissage.

A cet effet, le dispositif de coffrage conforme à l'invention est caractérisé en ce qu'il est essentiellement constitué par un panneau pultrudé formant face coffrante et intégrant les moyens de raidissage, par un ensemble plate-forme et garde-corps réalisé par un assemblage de tubes pultrudés et comportant un plateau de plate-forme pultrudé et par une échelle d'accès, dont les montants sont réalisés en tubes pultrudés et dont les barreaux sont clavetés entre les montants.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation par l'arrière d'un dispositif de coffrage conforme à l'invention ;
la figure 2 est une vue en élévation latérale et en coupe suivant A-A de la figure 1 ;
la figure 3 est une vue analogue à celle de la figure 2 suivant B-B de la figure 1 ;
la figure 4 est une vue en coupe transversale, à plus grande échelle, du panneau formant la face coffrante ;
la figure 5 est une vue analogue à celle de la figure 3, représentant le plateau de la plate-forme, et
la figure 6 est une vue en plan et en coupe, à plus grande échelle, représentant la réalisation d'un coffrage avec des dispositifs conformes à l'invention.

Les figures 1 à 3 des dessins annexés représentent un dispositif de coffrage conforme à l'invention, qui est essentiellement constitué par un panneau pultrudé 1 formant face coffrante et intégrant les moyens de raidissage, par un ensemble 2 plate-forme et garde-corps réalisé par un assemblage de tubes pultrudés et comportant un plateau de plate-forme pultrudé 3 et par une échelle d'accès 4, dont les montants sont réalisés en tubes pultrudés et dont les barreaux sont clavetés entre les montants.

Le panneau pultrudé 1 formant face coffrante, représenté plus particulièrement à la figure 4 des dessins annexés, est avantageusement réalisé par pultrusion en une seule opération et comporte deux faces planes parallèles 1' reliées et raidies par des entretoises 1" solidaires desdites faces 1'.

Selon une caractéristique de l'invention, ce panneau pultrudé 1 formant face coffrante est pourvu, comme le montrent les figures 1 à 3 et 6 des dessins annexés, de moyens 5 d'articulation pour des éléments repliables tels que le support de l'ensemble plate-forme ou pour l'articulation d'étais 6 de stabilisation de la banche et de bras de support de plate-forme 7, ainsi que de dispositifs 8 de réglage de l'affleurement de deux banches voisines ou superposées, de dispositifs 9 d'assemblage en parallèle de deux banches par coopération avec des broches de serrage 10 et des entretoises 11 (figure 6) et de vérins 21 de réglage de niveau du panneau 1, ces différents moyens 5, dispositifs 8 et 9 et vérins 21 étant avantageusement réalisés sous forme de pièces insérées dans des logements de forme correspondante découpés dans les parois du panneau 1 et fixées dans cesdits logements.

L'ensemble 2 plate-forme et garde-corps est avantageusement constitué par un plateau de plate-forme pultrudé 3 disposé sur un cadre 12 formé par un assemblage de tubes pultrudés, par un garde-corps proprement dit 13 monté à articulation, par l'intermédiaire de charnières 14, sur le cadre 12 et également réalisé par un assemblage de tubes pultrudés, cet ensemble 2 étant articulé sur le panneau 1 par l'intermédiaire des moyens d'articulation 5 coopérant avec le cadre 12 et étant maintenu en position de service par l'intermédiaire des bras supports 7 sous forme de tubes pultrudés s'appuyant à une extrémité sur d'autres moyens d'articulation 5 et coopérant à l'extrémité opposée avec une charnière 14 de montage du garde-corps 13.

L'assemblage de tubes pultrudés constituant le cadre 12 et le garde-corps 13 est réalisé, de préférence, par emboîtement d'extrémités manchonnées de manière correspondante et par rivetage et collage desdites extrémités manchonnées, après assemblage. Un tel mode de réalisation des cadre 12 et garde-corps 13 permet un montage particulièrement rapide et peu onéreux de ces éléments et ainsi, un coût de revient relativement faible.

Le plateau de plate-forme pultrudé 3, représenté plus particulièrement à la figure 5 des dessins annexés, est réalisé en une seule opération de pultrusion et comporte deux faces planes parallèles 3' reliées et raidies par des entretoises 3" solidaires desdites faces 3'. L'une des faces 3' de ce plateau 3, à savoir celle correspondant à la surface de marche de la plate-forme est avantageusement pourvue de moyens anti-dérapants, tels qu'un nervurage 3"' ou encore tels qu'une masse à caractéristiques anti-dérapantes. Ainsi, il peut être assuré une sécurité accrue contre les risques de glissades et de chutes pouvant en résulter.

L'échelle d'accès 4, dont les montants sont réalisés en tubes pultrudés et dont les barreaux sont clavetés entre les montants est préférentiellement fixée, par l'intermédiaire d'un axe traversant son barreau supérieur, à des charnières 15 intégrées dans le plateau pultrudé 3 de plate-forme et est solidarisée, en position de service de la banche, avec l'extrémité d'un marche-pied 16, dont l'autre extrémité est articulée sur la face correspondante du panneau 1 par l'intermédiaire d'une charnière 17 intégrée dans la paroi arrière du panneau 1.

De manière connue, l'extrémité de chaque étai 6, opposée à celle coopérant avec le moyen d'articulation 5, est articulée sur l'extrémité arrière d'un bracon 18, dont l'autre extrémité coopère avec un autre moyen d'articulation 5 prévu près de la partie inférieure du plateau 1. Ainsi, la banche conforme à l'invention est parfaitement stabilisée dans une position proche de sa position de service, en attente de son réglage de position définitif, un réglage de la position du panneau 1 par rapport à la verticale pouvant simplement être obtenu par actionnement des étais 6.

Les dispositifs 8 de réglage de l'affleurement de deux banches voisines ou superposées sont connus dans leur principe de réalisation et de fonctionnement et ne sont pas décrits plus en détail.

Les dispositifs 9 d'assemblage en parallèle de deux banches par coopération avec des broches de serrage 10 et des entretoises 11, représentés plus particulièrement à la figure 6 des dessins annexés consistent avantageusement en des inserts de guidage des broches de serrage 10 et d'absorption des forces axiales de serrage exercées sur les extrémités desdites broches 10 et des entretoises 11 disposées sur les broches 10, entre deux panneaux 1 formant la face coffrante d'une banche. Dans le mode de représentation selon la figure 6, seuls deux panneaux 1 sont représentés dans une position de réalisation d'un coffrage dont les extrémités sont délimitées par des faces coffrantes calibrées 19, dont le positionnement vertical peut être assuré par l'intermédiaire d'un dispositif de retenue serré sur les extrémités correspondantes de deux panneaux 1, par l'intermédiaire des dispositifs 8 de réglage de l'affleurement.

Conformément à une autre caractéristique de l'invention, le panneau 1 formant la face coffrante est avantageusement pourvu, dans sa partie supérieure, de têtes de levage 20 constituées chacune par une partie apparente en saillie sur le bord supérieur du panneau 1 et par une partie insérée dans le panneau 1 et formant contre-pièce de serrage de la partie apparente, réalisant ainsi un pinçage de la paroi formant le bord supérieur.

Le panneau 1 et le plateau 3 sont avantageusement réalisés à base de fibres de renfort d'origine minérale et/ou organique et/ou chimique et de résine thermodurcissable et/ou thermoplastique.

De préférence, la réalisation de ce panneau 1 et de ce plateau 3 s'effectuent par pultrusion avec guidage des fibres de renfort d'origine minérale et/ou organique et/ou chimique assemblées en forme de fils, de torons, de mats ou de tissus, à travers une filière, les fils, les torons, les mats et/ou les tissus étant préalablement enduits de résine. On obtient ainsi un panneau ou un plateau continus de largeur et d'épaisseur prédéterminées, ce panneau ou ce plateau pouvant être débités en tronçons de longueur prédéterminée en fonction des besoins. Un tel débitage à la longueur de produits réalisés en continu est effectué d'une manière connue, à savoir, par exemple, par l'intermédiaire d'un dispositif de tronçonnage transversal accompagnant le déplacement longitudinal du produit en défilement et revenant à une position de départ après une passe de tronçonnage transversal.

Le guidage des fibres de renfort à l'entrée de la filière s'effectue par l'intermédiaire d'une forme de canevas présentant des alignements horizontaux et verticaux et/ou obliques de perçages destinés chacun au guidage d'un ou de plusieurs fils, torons, torons et/ou tissus enduits, avant leur entrée dans la filière. Il en résulte que le panneau ou le plateau composites obtenus présentera des renforcements de structure parfaitement positionnés et dimensionnés dans ses parties constitutives, à savoir, d'une part, dans les faces planes parallèles et, d'autre part, dans les entretoises de liaison et de raidissage solidaires desdites faces.

Le mode de réalisation des différents éléments de la banche conforme à l'invention avec possibilité d'articulation entre eux et de démontage éventuel de leur point d'ancrage aux extrémités permet un repliage total de ces éléments les uns sur les autres avec disposition des éléments entièrement démontés tels que l'échelle 4 dans des espaces vides entre des parties en saillie. Ainsi, il est possible, après désolidarisation d'une extrémité des bras supports de l'ensemble 2 de plate-forme et de garde-corps, de rabattre ladite plate-forme avec son cadre contre la face arrière du panneau 1, de loger le bras de support dans les espaces vides et de rabattre le garde-corps proprement dit 13 par dessus le plateau 3. L'échelle 4 pourra être disposée dans un espace vide délimité entre des parties en saillie des moyens et dispositifs 5, 8 et 9. Les étais 6 et les bracons peuvent également être repliés dans ces espaces.

Il en résulte que la banche conforme à l'invention est entièrement repliable et colisable en un encombrement restreint. En outre, la constitution du panneau 1 et du plateau 3 sous forme d'éléments creux en matière composite réalisée par pultrusion ainsi que la réalisation par pultrusion des éléments de garde-corps, permettent une réduction significative du poids de la banche, de sorte que la capacité de levage des grues de manutention peut être réduite ou que lesdites grues peuvent manoeuvrer, à chaque opération, une surface de coffrage plus importante.

De plus, la réalisation de la face coffrante en un matériau composite permet de supprimer totalement l'utilisation des huiles de décoffrage ainsi que des huiles de stockage de sorte que la pollution de l'environnement peut être considérablement réduite.

Enfin, la constitution des panneaux 1 permet l'obtention d'un effet thermique bénéfique sur le béton, dont la prise peut être accélérée. Cet effet thermique est particulièrement bénéfique dans les périodes froides et/ou dans le cas d'utilisation de bétons spéciaux.

Grâce à l'invention, il est possible de réaliser une banche présentant une majorité de pièces structurelles en matière composite pultrudée et dont le poids est considérablement réduit par rapport à celui de banche de même dimension.

En outre, du fait de la réalisation du panneau 1 sous forme de panneaux creux, l'inertie de ce panneau, par rapport à des panneaux de même poids par unité de surface est considérablement augmentée et sa rigidité est augmentée en conséquence, de sorte que, pour un poids par unité de surface donnée, le panneau lest nettement plus résistant.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de coffrage **caractérisé en ce qu'**il comprend un panneau pultrudé (1) formant face coffrante et intégrant les moyens de raidissage, un ensemble (2) plate-forme et garde-corps réalisé par un assemblage de tubes pultrudés et comportant un plateau de plate-forme pultrudé (3) et une échelle d'accès (4), dont les montants sont réalisés en tubes pultrudés et dont les barreaux sont clavetés entre les montants.

2. Dispositif de coffrage, suivant la revendication 1, **caractérisé en ce que** le panneau pultrudé (1) formant face coffrante est réalisé par pultrusion en une seule opération et comporte deux faces planes parallèles (1') reliées et raidies par des entretoises (1") solidaires desdites faces (1').

3. Dispositif de coffrage, suivant l'une quelconques des revendications 1 et 2, **caractérisé en ce que** le panneau pultrudé (1) formant face coffrante est pourvu de moyens (5) d'articulation pour des éléments repliables tels que le support de l'ensemble plate-forme ou pour l'articulation d'étais (6) de stabilisation de la banche et de bras de support de plate-forme (7), ainsi que de dispositifs (8) de réglage de l'affleurement de deux banches voisines ou superposées, de dispositifs (9) d'assemblage en parallèle de deux banches par coopération avec des broches de serrage 10 et des entretoises (11) et de vérins (21) de réglage de niveau du panneau (1), ces différents moyens (5), dispositifs (8 et 9) et vérins (21) étant réalisés sous forme de pièces insérées dans des logements de forme correspondante découpés dans les parois du panneau (1) et fixées dans cesdits logements.

4. Dispositif de coffrage, suivant l'une quelconque des revendications 1 et 3, **caractérisé en ce que** l'ensemble (2) plate-forme et garde-corps est constitué par un plateau de plate-forme pultrudé (3) disposé sur un cadre (12) formé par un assemblage de tubes pultrudés, par un garde-corps proprement dit (13) monté à articulation, par l'intermédiaire de charnières (14), sur le cadre (12) et également réalisé par un assemblage de tubes pultrudés, cet ensemble (2) étant articulé sur le panneau (1) par l'intermédiaire des moyens d'articulation (5) coopérant avec le cadre (12) et étant maintenu en position de service par l'intermédiaire des bras supports (7) sous forme de tubes pultrudés s'appuyant à une extrémité sur d'autres moyens d'articulation (5) et coopérant à l'extrémité opposée avec une charnière (14) de montage du garde-corps (13).

5. Dispositif de coffrage, suivant la revendication 4, **caractérisé en ce que** l'assemblage de tubes pultrudés constituant le cadre (12) et le garde-corps (13) est réalisé, de préférence, par emboîtement d'extrémités manchonnées de manière correspondante et par rivetage et collage desdites extrémités manchonnées, après assemblage.

6. Dispositif de coffrage, suivant l'une quelconque des revendications 1 et 4, **caractérisé en ce que** le plateau de plate-forme pultrudé (3) est réalisé en une seule opération de pultrusion et comporte deux faces planes parallèles (3') reliées et raidies par des entretoises (3") solidaires desdites faces (3').

7. Dispositif de coffrage, suivant la revendication 6, **caractérisé en ce que** l'une des faces (3') du plateau de plate-forme pultrudé (3), à savoir celle correspondant à la surface de marche de la plate-forme est pourvue de moyens anti-dérapants, tels qu'un nervurage (3"') ou encore tels qu'une masse à caractéristiques anti-dérapantes.

8. Dispositif de coffrage, suivant la revendication 1, **caractérisé en ce que** l'échelle d'accès (4), dont les montants sont réalisés en tubes pultrudés et dont les barreaux sont clavetés entre les montants est fixée, par l'intermédiaire d'un axe traversant son barreau supérieur, à des charnières (15) intégrées dans le plateau pultrudé (3) de plate-forme et est solidarisée, en position de service de la banche, avec l'extrémité d'un marche-pied (16), dont l'autre extrémité est articulée sur la face correspondante du panneau (1) par l'intermédiaire d'une charnière (17) intégrée dans la paroi arrière du panneau (1).

9. Dispositif de coffrage, suivant la revendication 3, **caractérisé en ce que** les dispositifs (9) d'assemblage en parallèle de deux banches par coopération avec des broches de serrage (10) et des entretoises (11) consistent en des inserts de guidage des broches de serrage (10) et d'absorption des forces axiales de serrage exercées sur les extrémités desdites broches (10) et des entretoises (11) disposées sur les broches (10), entre deux panneaux (1) formant la face coffrante d'une banche.

10. Dispositif de coffrage, suivant la revendication 1, **caractérisé en ce que** le panneau (1) formant la face coffrante est pourvu, dans sa partie supérieure, de têtes de levage (20) constituées chacune par une partie apparente en saillie sur le bord supérieur du panneau (1) et par une partie insérée dans le panneau (1) et formant contre-pièce de serrage de la partie apparente, réalisant ainsi un pinçage de la paroi formant le bord supérieur.

11. Dispositif de coffrage, suivant l'une quelconque des revendications 2 et 6, **caractérisé en ce que** le panneau (1) et le plateau (3) sont réalisés à base de fibres de renfort d'origine minérale et/ou organique et/ou chimique et de résine thermodurcissable et/ou thermoplastique.

## Patentansprüche

1. Schalungsvorrichtung, **dadurch gekennzeichnet, dass** sie eine eine Schalungsfläche bildende und die Aussteifungsmittel enthaltende, pultrudierte Platte (1), eine Einheit (2) aus Plattform und Geländer oder Brüstung, welche durch ein Zusammenfügen pultrudierter Rohre gebildet ist und eine pultrudierte Plattform (3) aufweist, sowie eine Zugangsleiter (4), deren Holme aus pultrudierten Rohren hergestellt und deren Sprossen zwischen den Holmen festgekeilt sind, umfasst.

2. Schalungsvorrichtung nach Anspruch 1, **dadurch gekennzeichnet, dass** die eine Schalungsfläche bildende pultrudierte Platte (1) durch Pultrusion in einem einzigen Arbeitsschritt hergestellt ist und zwei ebene parallele Flächen (1') aufweist, welche durch Querstreben (1''), die an den genannten Flächen (1') angreifen, verbunden und versteift sind.

3. Schalungsvorrichtung nach irgendeinem der Ansprüche 1 und 2, **dadurch gekennzeichnet, dass** die eine Schalungsfläche bildende pultrudierte Platte (1) versehen ist mit Mitteln (5) zum Anlenken für zusammenklappbare Elemente wie den Träger der Plattform-Einheit oder zum Anlenken von Stützen (6) zur Stabilisierung der vorgefertigten Schalung und von Plattformstützarmen (7), sowie mit Vorrichtungen (8) zum Einstellen der Bündigkeit zweier benachbarter oder übereinander liegender vorgefertigter Schalungen, mit Vorrichtungen (9) zum parallelen Zusammenfügen von zwei vorgefertigten Schalungen durch Zusammenwirken mit Klemmestiften (10) und Abstandhaltern (11), und mit Zylindern (21) zur Höhenverstellung der Platte (1), wobei diese unterschiedlichen Mittel (5), Vorrichtungen (8 und 9) und Zylinder (21) in Form von Teilen ausgebildet sind, die in aus den Wänden der Platte (1) ausgeschnittenen Aufnahmen entsprechender Form eingefügt und in diesen genannten Aufnahmen befestigt sind.

4. Schalungsvorrichtung nach irgendeinem der Ansprüche 1 und 3, **dadurch gekennzeichnet, dass** die Einheit (2) aus Plattform und Geländer oder Brüstung aus einer pultrudierten Plattformplatte (3), die an einem durch ein Zusammenfügen von pultrudierten Rohren gebildeten Rahmen (12) angeordnet ist, aus einem eigentlichen Geländer (13), das mit Hilfe von Scharnieren (14) an dem Rahmen (12) angelenkt und ebenfalls durch ein Zusammenfügen von pultrudierten Rohren gebildet ist, besteht, wobei diese Einheit (2) mit Hilfe der mit dem Rahmen (12) zusammenwirkenden Anlenkmitteln (5) an der Platte (1) angelenkt ist und mittels der Stützarme (7) in Form von pultrudierten Rohren, die an einem Ende an anderen Anlenkmitteln (5) anliegen und an dem gegenüberliegenden Ende mit einem Scharnier (14) zum Montieren des Geländers (13) zusammenwirken, in der Betriebsstellung gehalten wird.

5. Schalungsvorrichtung nach Anspruch 4, **dadurch gekennzeichnet, dass** das Zusammenfügen von den Rahmen (12) und das Geländer (13) bildenden pultrudierten Rohren vorzugsweise durch Ineinanderstecken von entsprechend gemufften Enden und durch Vernieten und Verkleben der genannten gemufften Enden nach dem Zusammenfügen erfolgt.

6. Schalungsvorrichtung nach einem der Ansprüche 1 und 4, **dadurch gekennzeichnet, dass** die pultrudierte Plattformplatte (3) in einem einzigen Pultrusionsschritt hergestellt wird und zwei ebene parallele Flächen (3') aufweist, welche durch Querstreben (3"), die mit den genannten Flächen (3') fest verbunden sind, verbunden und versteift sind.

7. Schalungsvorrichtung nach Anspruch 6, **dadurch gekennzeichnet, dass** eine der Flächen (3') der pultrudierten Plattformplatte (3), nämlich diejenige, welche der Lauffläche der Plattform entspricht, mit Gleitschutzmitteln, wie beispielsweise Rippen (3''') oder aber einer Masse mit Gleitschutzeigenschaften versehen ist.

8. Schalungsvorrichtung nach Anspruch 1, **dadurch gekennzeichnet, dass** die Zugangsleiter (4), deren Holme aus pultrudierten Rohren gefertigt sind und deren Streben zwischen den Holmen festgekeilt sind, mittels einer ihre obere Sprosse durchquerenden Achse an Scharnieren (15) befestigt ist, die in die pultrudierte Plattformplatte (3) integriert sind, und in der Betriebsstellung der vorgefertigten Schalung mit dem Ende einer Stufe (16) fest verbunden ist, deren anderes Ende mittels eines in die Rückwand der Platte (1) integrierten Scharniers (17) an der entsprechenden Seite der Platte (1) angelenkt ist.

9. Schalungsvorrichtung nach Anspruch 3, **dadurch gekennzeichnet, dass** die Vorrichtungen (9) zum parallelen Zusammenfügen von zwei vorgefertigten Schalungen durch Zusammenwirken mit Klemmstiften (10) und Querstreben (11) aus Einsätzen zum Führen der Klemmstifte (10) und zur Aufnahme der auf die Enden der genannten Stifte (10) und der Querstreben (11) ausgeübten axialen Klemmkräfte besteht, wobei die Querstreben an den Stiften (10), zwischen zwei die Schalungsfläche einer vorgefertigten Schalung bildenden Platten (1) angeordnet sind.

10. Schalungsvorrichtung nach Anspruch 1, **dadurch gekennzeichnet, dass** die die Schalungsfläche bildende Platte (1) in ihrem oberen Teil mit Hubköpfen (20) versehen ist, die jeweils von einem sichtbaren, am oberen Rand der Platte (1) vorspringenden Teil und von einem in die Platte (1) eingefügten, das Klemmgegenstück des sichtbaren Teils bildenden Teil gebildet sind, wodurch die den oberen Rand bildende Wand eingeklemmt wird.

11. Schalungsvorrichtung nach einem der Ansprüche 2 und 6, **dadurch gekennzeichnet, dass** die Platte (1) und die Platte (3) auf der Basis von Verstärkungsfasern mineralischen und/oder organischen und/oder chemischen Ursprungs und aus warmaushärtendem und/oder thermoplastischem Harz gefertigt sind.

## Claims

1. Shuttering apparatus, **characterised in that** it comprises a pultruded panel (1) forming a shuttering face and incorporating stiffening means, a platform and parapet unit (2) produced by an assembly of pultruded tubes and comprising a pultruded platform body (3) and an access ladder (4) of which the uprights are produced from pultruded tubes and of which the rungs are keyed between the uprights.

2. Shuttering apparatus according to claim 1, **characterised in that** the pultruded panel (1) forming the shuttering face is produced by pultrusion in a single operation and comprises two parallel plane faces (1') which are connected and stiffened by spacers (1") integral with said faces (1').

3. Shuttering apparatus according to either of claims 1 and 2, **characterised in that** the pultruded panel (1) forming the shuttering face is provided with articulating means (5) for foldable elements such as the support of the platform unit or for the articulation of stanchions (6) for stabilising the wall form and of supporting arms for the platform (7), and with devices (8) for adjusting the flush-mounting of two adjacent or superimposed wall forms, with devices (9) for the parallel assembly of two wall forms by co-operation with clamping pegs (10) and spacers (11) and with jacks (21) for adjusting the level of the panel (1), these various means (5), devices (8 and 9) and jacks (21) being produced in the form of parts which are inserted into recesses of corresponding shape cut out in the walls of the panel (1) and fixed in said recesses.

4. Shuttering apparatus according to either of claims 1 and 3, **characterised in that** the platform and parapet unit (2) consists of a pultruded platform body (3) disposed on a frame (12) formed by an assembly of pultruded tubes, by an actual parapet (13) mounted in an articulated manner, via hinges (14), on the frame (12) and also produced by an assembly of pultruded tubes, this unit (2) being articulated to the panel (1) via articulating means (5) cooperating with the frame (12) and being held in the service position via supporting arms (7) in the form of pultruded tubes resting at one end on other articulating means (5) and cooperating at the opposite end with a hinge (14) for mounting of the parapet (13).

5. Shuttering apparatus according to claim 4, **characterised in that** the assembly of pultruded tubes constituting the frame (12) and the parapet (13) is preferably produced by socketing of correspondingly sleeved ends and by riveting and adhesion of said sleeved ends, after assembly.

6. Shuttering apparatus according to either of claims 1 and 4, **characterised in that** the pultruded platform body (3) is produced in a single pultrusion operation and comprises two parallel plane faces (3') which are connected and stiffened by spacers (3") integral with said faces (3').

7. Shutering apparatus according to claim 6, **characterised in that** one of the faces (3') of the pultruded platform body (3), namely the one corresponding to the walk-on surface of the platform is provided with non-slip means such as ribbing (3"') or else such as a mass having non-slip characteristics.

8. Shuttering apparatus according to claim 1, **characterised in that** the access ladder (4), of which the uprights are produced from pultruded tubes and of which the rungs are keyed between the uprights is fixed via a pin traversing its upper rung to hinges (15) integrated in the pultruded platform body (3) and is integrally connected, in the service position of the wall form, to the end of a step (16) of which the other end is articulated to the corresponding face of the panel (1) by means of a hinge (17) integrated in the rear wall of the panel (1).

9. Shuttering apparatus according to claim 3, **characterised in that** the devices (9) for connecting two wall forms in parallel by co-operation with clamping pegs (10) and spacers (11) consist of inserts for guiding the clamping pegs (10) and absorbing the axial gripping forces exerted on the ends of said bars (10) and of the spacers (11) disposed on the bars (10), between two panels (1) forming the shuttering face of a wall form.

10. Shuttering apparatus according to claim 1, **characterised in that** the panel (1) forming the shuttering face is provided, in its upper portion, with lifting heads (20) each consisting of an apparent portion projecting from the upper edge of the panel (1) and of a portion inserted in the panel (1) and forming a reverse piece for gripping the apparent portion, thus pinching the wall forming the upper edge.

11. Shuttering apparatus according to any one of claims 2 and 6, **characterised in that** the panel (1) and the body (3) are produced on the basis of reinforcing fibres of mineral and/or organic and/or chemical origin and of thermosetting and/or thermoplastic resin.
